# EUROPÄISCHE PATENTSCHRIFT

(11) **EP 0 122 454 B1**
(45) Veröffentlichungstag und Bekanntmachung des Hinweises auf die Patenterteilung: **15.03.1989**
(21) Anmeldenummer: 84102707.1
(22) Anmeldetag: 13.03.1984
(51) Int. Cl.: F23D 11/26, F23N 1/02

(54) **Kleinölbrenner**
Small capacity oil burner
Brûleur à huile de petite capacité

(30) Priorität: 16.03.1983 DE 3309301
(43) Veröffentlichungstag der Anmeldung: 24.10.1984
(73) Patentinhaber: Schmidt, Franklin, D-8901 Kissing (DE)
(72) Erfinder: Schmidt, Franklin, D-8901 Kissing (DE)
(74) Vertreter: Munk, Ludwig, Dipl.-Ing.

(56) Entgegenhaltungen:
- AT-B- 306 211
- CH-A- 173 658
- DE-A- 3 013 981
- FR-A- 2 360 044
- GB-A- 1 109 530
- US-A- 2 156 405
- US-A- 2 491 201

## Beschreibung

Die Erfindung betrifft einen Kleinölbrenner, der im ersten Teil des Anspruchs 1 angegebenen Art.

Ein Kleinölbrenner dieser Art ist aus der US-A 2 491 201 bekannt. Bei dieser bekannten Anordnung ist der Saugstutzen eines Luftgebläses mittels einer Klappe mehr oder weniger absperrbar, die durch einen Schwenkhebel betätigbar ist, der mittels eines außerhalb des Saugstutzens angeordneten, das Stellglied bildenden Zylinder-Kolbenaggregats verstellbar ist. Die Luftregulierung erfolgt hierbei offenbar im Bereich vor der Pumpe. Das hat zur Folge, daß im Bereich hinter der Pumpe ein vergleichsweise geringer Staudruck vorhanden ist, so daß Zugänderungen im Kamin bzw. Druckstöße beim Anfahren etc. vergleichsweise stark durchschlagen können. Dies kann dazu führen, daß insbesondere bei der Förderung kleinerer Luftmengen keine ausreichende Stabilität der Luftströmung im Bereich der Mischzone vorliegt. Außerdem ergibt die externe Anordnung des Stellglieds eine sehr platzaufwendige Bauweise, die zudem von der Konzeption gebräuchlicher, d. h. ungeregelter Brenner, abweicht, so daß im Falle einer Nachrüstung Schwierigkeiten zu befürchten sind. Ein ganz besonderer Nachteil der bekannten Anordnung ist aber auch im Aufbau der in der Wirkungsweise der Lufteinstellung selbst zu sehen. Bei der bekannten Anordnung ist das zur Bildung des Stellglieds vorgesehene Zylinder-Kolbenaggregat zwar durch eine von einer zur Einspritzdüse führenden Druckleitung abzweigende Stichleitung mit Öl beaufschlagbar. Diese Beaufschlagung ist jedoch nicht der Art, daß eine mit dem Öldruck korrespondierende, d. h. hierzu proportionale Verstellung des Kolbens des Zylinder-Kolbenaggregats und damit eine entsprechende Nachführung der Luft durch den Öldruck oder umgekehrt erfolgen. Die genannte Stichleitung führt nämlich über ein Magnetventil, mittels dessen die Stichleitung lediglich geöffnet oder geschlossen werden kann, wobei jedoch die Luftleitung nicht analog hierzu ebenfalls geöffnet oder geschlossen wird. Sofern die Stichleitung durch das Magnetventil abgesperrt ist, steht kein Öl am Zylinder-Kolbenaggregat an. Der Kolben dieses Aggregats wird dabei durch eine Feder in einer ersten Anschlagstellung gehalten, die einem ersten Betriebspunkt entspricht. Gemäß Sp. 4, Z. 20-25 wird bei druckloser Stichleitung der einem Vollastbetrieb entsprechende Betriebspunkt eingestellt. Zur Einstellung eines zweiten Betriebspunkts wird die Stichleitung durch das Magnetventil geöffnet, so daß Drucköl an dem das Zylinder-Kolbenaggregat bildenden Stellglied ansteht. Dieser zweite Betriebspunkt entspricht gemäß Sp. 4, Z. 24-28 einem Teillastbetrieb. Mehr als zwei Betriebspunkte sind bei der bekannten Anordnung überhaupt nicht einstellbar. Eine irgendwie geartete Proportionalität zwischen dem am Stellglied anstehenden Öldruck und der hierzu gehörenden momentanen Luftmenge ist nicht gegeben. Abgesehen davon handelt es sich bei Magnetventilen der bei der Anordnung gemäß US-A 2 491 201 zur Absperrung der Stichleitung vorgesehenen Art um vergleichsweise störanfällige Teile, die leicht klemmen und damit zu Betriebsstörungen führen können. Dieses Risiko wird bei der bekannten Anordnung dadurch noch erhöht, daß auch im Bereich einer Ölrücklaufleitung ein ähnliches Magnetventil angeordnet ist, mittels dessen die Rücklaufleitung zur Einstellung von zwei Betriebspunkten geöffnet bzw. geschlossen werden kann.

Hiervon ausgehend ist es daher die Aufgabe der vorliegenden Erfindung, unter Vermeidung der Nachteile der bekannten Anordnungen einen Kleinölbrenner eingangs erwähnter Art zu schaffen, der einen vergleichsweise hohen Gesamtwirkungsgrad ermöglicht und niedrige Abgasentwicklungswerte aufweist und der dennoch mit vergleichsweise geringem Aufwand herstellbar ist und eine einfache Nachrüstung gebräuchlicher Brenner ermöglicht.

Diese Aufgabe wird durch die im Kennzeichen des Anspruchs 1 angegebenen Maßnahmen gelöst.

Dadurch, daß die Luftregulierung hier im Bereich des Brennerrohrs, d. h. im Bereich hinter dem Gebläse, erfolgt, ergibt sich auch bei der Förderung kleinerer Luftmengen ein vergleichsweise hoher Staudruck im Brennerrohr, so daß Zugänderungen im Kamin und Anfahrpulsationen im Brennraum nur vergleichsweise geringe Auswirkungen haben können und sich daher insgesamt vergleichsweise stabile Verbrennungsverhältnisse ergeben. Dadurch, daß das Stellglied und die ihm zugeordnete Betätigungseinrichtung innerhalb des Düsenkopfes angeordnet sind, ergibt sich in vorteilhafter Weise eine sehr kompakte Bauweise. Außerdem erlaubt dies eine einfache Umrüstung heute gebräuchlicher Brenner, da kein zusätzlicher Platzbedarf auftritt. Zur Nachrüstung gebräuchlicher Brenner ist daher lediglich der alte Düsenkopf gegen einen neuen Düsenkopf, der, wie weiter oben erwähnt, die erforderlichen Regelelemente enthält, auszutauschen. Die Verwendung eines Balgs als dem Stellglied zugeordnete Betätigungseinrichtung ermöglicht in vorteilhafter Weise eine zur Düsenachse konzentrische Anordnung, was der erwünschten Kompaktbauweise sehr entgegenkommt. Außerdem handelt es sich bei einem Balg um ein sehr robustes, störungssicheres Bauteil, das entweder durch Druckbeaufschlagung von außen oder durch Ausdehnung seines Inhalts vergrößerbar ist und umgekehrt, was sowohl eine temperaturabhängige als auch eine druckabhängige Aktivierung ermöglicht. Dies ist hinsichtlich einer besonders feinfühligen Anpassung des jeweiligen Luftdurchsatzes an den jeweiligen Öldurchsatz von besonderem Vorteil, da der Öldurchsatz sowohl durch Beeinflussung des Öldrucks als auch durch Beeinflussung der Öltemperatur veränderbar ist. Ein ganz besonderer Vorteil der erfindungsgemäßen Maßnahmen ist aber auch darin zu sehen, daß nicht nur zwei Betriebspunkte einstellbar sind, sondern daß praktisch ein ganzer Betriebsbereich durchfahrbar ist, wobei stets eine feste Abhängigkeit von Öl- und Luftdurchsatz gegeben ist. Es ergeben sich daher optimale Betriebsverhältnisse im gesamten Teillastbereich als auch im Volllastbereich.

Die US-A 2 156 405 zeigt zwar einen Ölbrenner, bei dem im Strömungsweg der Verbrennungsluft im Bereich hinter dem Gebläse eine durch eine Einschnürung und eine hiermit zusammenwirkende Blende gebildete Drosselstelle vorgesehen ist. Die Blende muß hierbei jedoch von Hand verstellt werden.

Die FR-A 23 60 044 enthält die Lehre, daß der Öldurchsatz durch die Einspritzdüse nicht nur durch Druckbeeinflussung, sondern auch durch Temperaturbeeinflussung veränderbar ist. Eine entsprechende Nachführung des Luftdurchsatzes findet jedoch nicht statt.

Vorteilhafte Weiterbildungen und zweckmäßige Ausgestaltungen der übergeordneten Maßnahmen sind in den abhängigen Ansprüchen gekennzeichnet.

Nachstehend werden einige Ausführungsbeispiele der Erfindung anhand der Zeichnung näher erläutert.

In der Zeichnung zeigen :
Figur 1 einen Düsenkopf mit über das Heizöl beheizbarem Doppelbalg und bewegbarem, das Stellglied bildendem Düsenhalter, teilweise im Schnitt,
Figur 2 einen Düsenkopf mit durch das Heizöl beheizbarem Doppelbalg und separatem Stellglied,
Figur 3 einen Düsenkopf mit einem durch ein Druckmittel beaufschlagbarem Doppelbalg und bewegbarem, das Stellglied bildendem Düsenhalte r,
Figur 4 eine Ausführungsform mit bewegbarem, das Stellglied bildendem Düsenstock,
Figur 5 einen Düsenkopf mit einem im Strömungsweg des Heizöls angeordneten Einfachbalg und diesem vorgeordneter Drucksteuerung,
Figur 6 eine Variation der Ausführung gemäß Figur 5 mit unterschiedlicher Drucksteuerung und
Figur 7 eine Variation der Ausführung gemäß Figur 2 mit düsenstockseitig angeordnetem Doppelbalg.

Der in Figur 1 dargestellte, in an sich bekannter Weise an einen Wärmetauscher 1, etwa in Form eines Heizkessels, angeflanschte Ölbrenner 2 besitzt einen Düsenkopf 3 mit einem äußeren Verbrennungsluftrohr 4 und einem zentral angeordneten Düsenstock 6, an dem ein eine Einspritzdüse 7 aufnehmender Düsenhalter 8 gelagert ist. Das Brennerrohr 4 und die Düsenhalterung begrenzen einen ringförmigen Verbrennungsluftkanal 5. Die Einspritzdüse 7 ist als Drall- bzw. Simplexdüse mit konstantem Bohrungsquerschnitt und ohne Ölrücklauf ausgebildet. Die Einspritzdüse 7 wird über einen Druckstutzen 9, der an eine hier nicht näher dargestellte Pumpe angeschlossen ist, mit Pumpendruck aufweisendem Heizöl versorgt, das in den Brennraum des Wärmetauschers 1 eingespritzt wird. Hierbei soll es sich um eine etwa im privaten Bereich verwendete Feuerungsanlage handeln. Der Ölbrenner 2 ist daher auf einen stündlichen Verbrauch unterhalb von 5 kg ausgelegt. Im Bereich des vorderen Endes des Brennerrohrs 4 ist eine in an sich bekannter Weise mit radialen Luftdurchtrittsschlitzen versehene Stauscheibe 10 vorgesehen, die hier einfach am Düsenhalter 8 befestigt ist. Über die Radialschlitze der Stauscheibe 10 gelangt Primärluft in die Brennzone. Über einen Ringspalt 11 zwischen Stauscheibe und dem vorderen, nach innen gekragten Ende des Brennerrohrs 4 gelangt Sekundärluft in die Brennzone. Die Zündung des Brennstoffluftgemischs erfolgt über eine der Einspritzdüse 7 zugeordnete Zündelektrode 65. Zur Kontrolle der Flamme ist eine die Brennzone abtastende, hier im Bereich des Verbrennungsluftkanals 5 angeordnete Fotozelle 66 vorgesehen.

Zur Bewerkstelligung eines stationären Verhaltens und eines guten Wirkungsgrads wird die eingespritzte Ölmenge permanent an den Energiebedarf des Wärmetauschers 1 angepaßt. Gleichzeitig wird die zugeführte Verbrennungsluft so an den momentanen Öldurchsatz angepaßt, daß eine im wesentlichen stöchiometrische Verbrennung gewährleistet ist. Hierzu wird die Temperaturanstiegsgeschwindigkeit im Bereich des Wärmetauschers 1 erfaßt und als Steuergröße verwendet. Die Steuerung des Öl- und Luftdurchsatzes, also die Steuerung der Energiezufuhr zum Wärmetauscher 1 wird dabei so durchgeführt, daß die Temperaturanstiegsgeschwindigkeit möglichst 0 ist bzw. sich gegen 0 bewegt, womit ein stationärer Zustand zwischen Energiezufuhr und Energieabgabe erreicht wird. Die Außentemperatur kann der Steuergröße als Niveauvorgabe in Form einer Kaskade aufgeschaltet werden.

Der Luftdurchsatz durch den Verbrennungsluftkanal 5 wird durch lastabhängige Veränderung seines freien Strömungsquerschnitts gesteuert. Hierzu ist eine Drosselstelle 12 vorgesehen, die durch eine scheibenförmige Blende 13 und eine hiermit zusammenwirkende Einschnürung 14 des Brennerrohrs 4 gebildet wird. Die Drosselstelle 12 ist auf weiter unten noch näher angegebene Weise einstellbar. Der Öldurchsatz durch die nicht einstellbare, rücklauflose Einspritzdüse 7 wird durch lastabhängige Beeinflussung der Temperatur und des Drucks des vorlaufseitig an der Einspritzdüse 7 anstehenden Öls gesteuert. Die Viskosität von Heizöl nimmt mit zunehmen- der Temperatur ab. Der Öldurchsatz kann daher durch Temperaturerhöhung und Druckabsenkung gedrosselt werden und umgekehrt.

Zur vorlaufseitigen Beeinflussung der Temperatur des der Einspritzdüse 7 zugeführten Heizöls ist eine hier durch einen zentral angeordneten Heizstab gebildete Heizeinrichtung 15 vorgesehen, an welcher der Strömungsweg des über den Druckstutzen 9 der Einspritzdüse 7 zugeführten Heizöls in Form eines rücklauflosen, im Querschnitt ringförmigen Kanals 16 vorbeiführt. Die Heizeinrichtung 15 ist über Signalleitungen 17 in Abhängigkeit von der Temperaturanstiegsgeschwindigkeit im Bereich des Wärmetauschers 1 derart ansteuerbar, daß die Temperatur erhöht wird, wenn weniger Energie benötigt wird und umgekehrt. Zur Bewerkstelligung eines günstigen Anfahrverhaltens wird mit minimalem Öldurchsatz angefahren. Dies läßt sich auf einfache Weise dadurch erreichen, daß die Temperatur des Öls mit Hilfe eines Anfahrthermostaten 67 überwacht wird, der den Brennerbetrieb erst freigibt, wenn die erforderliche Öltemperatur erreicht ist.

Zur Beeinflussung des Öldrucks ist im Bereich des durch den Kanal 16 gebildeten Strömungswegs eine Drosselstelle 18 vorgesehen, deren Dichtflächen 19 bzw. 20 vom die Drosselstelle passierenden Öl entgegen der Kraft einer Schließfeder 21 voneinander abgehoben werden müssen. Eine separate, temperaturanstiegsgeschwindigkeitsabhängige Beeinflussung der Öltemperatur und des Öldrucks und damit des Öldurchsatzes sowie des hierzu gehörenden Luftdurchsatzes sind denkbar. Im dargestellten Ausführungsbeispiel dient die mittels der Heizeinrichtung 15 erzeugbare Öltemperatur gleichzeitig als Führungsgröße zur Einstellung eines gewünschten Öldrucks und eines zum jeweiligen von der Öltemperatur und vom Öldruck abhängigen Öldurchsatz gehörenden Luftdurchsatzes. Hierzu ist der Düsenhalter 8 im dargestellten Ausführungsbeispiel verschiebbar am stationären Düsenstock 6 gelagert. Der verschiebbare Düsenhalter 8 bildet dabei praktisch ein verschiebbares Stellglied zum Verstellen der hieran befestigten Blende 13 und der die im Bereich der Drosselstelle 18 wirksame Schließkraft aufbringenden, hiervon einseitig ebenfalls mitnehmbaren Schließfeder 21.

Zum Verschieben des verschiebbar gelagerten Düsenhalters 8 entgegen der Kraft einer am stationären Düsenstock abgestützten Rückstellfeder 22 ist eine Druckkammer 23 vorgesehen, hier in Form des Innenraums eines die Heizeinrichtung 15 umgebenden, zylinderförmigen Doppelbalgs 24, der durch einander gegenüberliegende Flächen des stationären Düsenstocks 6 bzw. eines hieran festgelegten Flansches 25 und des demgegenüber verschiebbar gelagerten Düsenhalters 8 begrenzt ist. Die Druckkammer 23 ist mit einem Kältemittel gefüllt, das sich bei Erwärmung ausdehnt und umgekehrt. Zur Beheizung der Druckkammer 23 kann eine in diese integrierte, lastabhängig ansteuerbare Heizeinrichtung vorgesehen sein. Im dargestellten Ausführungsbeispiel erfolgt die Wärmeübertragung an den Doppelbalg 24 durch das Heizöl, das seinerseits mittels der zugeordneten Heizeinrichtung 15 temperierbar ist. Hierzu führt der durch den Kanal 16 gebildete Strömungsweg des Heizöls einfach zwischen der Heizeinrichtung 15 und dem Doppelbalg 24 hindurch.

Zur Bildung der Drosselstelle 18 ist ein auf dem die Heizeinrichtung 15 bildenden Heizstab aufgenommenes, hin- und herbewegbares Rohr 26 vorgesehen, das mit einem die Dichtfläche 20 aufweisenden Bund versehen ist, der eine die Dichtfläche 19 bildende, hinterschnittene Kante des verschiebbaren Düsenhalters 6 hintergreift und mittels der Schließfeder 21 düsenstockseitig abgestützt ist. Hierzu ist das Rohr 26 mit einem den Flansch 25 hintergreifenden Bund versehen, an dem die Schließfeder 21 angreift, die somit vom verschiebbaren, ein Stellglied bildenden Düsenhalter 8 mitnehmbar ist. Die von der Schließfeder 21 aufgebrachte, von der Stellung des bewegbaren Düsenhalters 8 abhängige Kraft stellt praktisch die Schließkraft im Bereich der Drosselstelle dar und gibt somit den bei konstantem, von der Pumpe geliefertem Öldruck sich ergebenden Öffnungsquerschnitt der Drosselstelle 18 und damit den im Bereich des hinter der Drosselstelle 18 an der Einspritzdüse 7 anstehenden Öls vor. Um sicherzustellen, daß das gesamte Öl die Drosselstelle 18 passieren muß, ist der Ringspalt zwischen dem Rohr 26 und der hiervon umfaßten Heizeinrichtung abgedichtet. Zur Gewährleistung einer guten Wärmeübertragung liegt das aus wärmeleitfähigem Material bestehende Rohr 26 mit Wärmeleitkontakt an den äußeren Heizflächen der Heizeinrichtung 15 an. Der durch den Kanal 16 gebildete Strömungsweg des Öls führt radial außerhalb des Rohrs 26 zwischen Rohr und Doppelbalg 24 hindurch. Aufgrund der nachgeordneten Drosselstelle 18 ist sichergestellt, daß sich der gesamte Zwischenraum zwischen Rohr 26 und Doppelbalg 24 mit Öl füllt, so daß eine zuverlässige Wärmeübertragung an den Doppelbalg 24 gewährleistet ist.

Die Energiezufuhr zur Heizeinrichtung 15 erfolgt umgekehrt proportional zur Temperaturanstiegsgeschwindigkeit im Bereich des Wärmetauschers 1. Sofern die Temperaturanstiegsgeschwindigkeit zu groß ist und abgesenkt werden soll, wird die Energiezufuhr zur Heizeinrichtung 15 erhöht, womit sich die Wärmeabgabe an das den Kanal 16 durchströmende Öl erhöht, was zu einer Reduzierung der Viskosität des Öls führt, was bereits bei gleichleibendem an der einen konstanten Düsenbohrungsdurchmesser aufweisenden Einspritzdüse 7 anstehendem Öldruck zu einer Absenkung des Öldurchsatzes führt. Die von dem den Kanal 16 durchsetzenden Öl bewerkstelligte Wärmeübertragung an den Doppelbalg 24 führt gleichzeitig zu einer Erwärmung und damit Ausdehnung des im Druckraum 23 eingeschlossenen Kältemittels, wodurch sich der Doppelbalg 24 verlängert, was zu einer entsprechenden Verschiebung des verschiebbar gelagerten Düsenhalters 8 in Figur 1 nach rechts führt. Der Düsenhalter 8 nimmt das im Bereich der Drosselstelle 18 formschlüssig hiermit zusammenwirkende Rohr 26 mit, wodurch die Schließfeder 21 zusammengedrückt wird, was zu einer Erhöhung der im Bereich der Drosselstelle 18 wirksamen Schließkraft führt. Diese Erhöhung der Schließkraft im Bereich der Drosselstelle 18 führt bei gleichbleibendem Pumpendruck zu einem Druckabfall im Bereich hinter der Drosselstelle 18 und damit zu einem Abfall des für die Einspritzung wirksamen, an der Einspritzdüse 7 anstehenden Öldrucks. Mit dem Düsenhalter 8 wird gleichzeitig die hieran befestigte Blende 13 verschoben und an die zugeordnete Einschnürung 14 angenähert, wodurch der Luftdurchsatz durch den Verbrennungsluftkanal 5 gedrosselt wird. Im dargestellten Ausführungsbeispiel wird mit dem Düsenhalter 8 gleichzeitig auch die hieran befestigte Stauscheibe 10 so verschoben, daß der der Sekundärluft zugeordnete Ringspalt 11 verengt wird. Die Energiezufuhr zur Heizeinrichtung 15 führt hierbei demnach nicht nur zu einer Reduzierung der Ölviskosität, sondern gleichzeitig auch zu einer Absenkung des für die Einspritzung wirksamen Öldrucks und zu einer an den stark gedrosselten Öldurchsatz angepaßten Drosselung des Luftdurchsatzes, wobei diese sich insbesondere im Sekundärluftbereich bemerkbar macht.

Zur Entgasung des der Düsenbohrung der Einspritzdüse 7 zugeführten Öls ist das Rohr 26 mit einer an den die Dichtfläche 20 aufweisenden Bund sich anschließenden Verlängerung 27 versehen, die mit dem Düsenhalter 8 einen an die Drosselstelle 18 sich anschließenden Ringspalt 28 einschließt. Im Bereich dieses Ringspalts erreicht das Öl eine vergleichsweise hohe Geschwindigkeit, bevor es über ein vorgeordnetes Filter bzw. Sieb 29 in den gewindeförmigen Zuführkanal zur Düsenbohrung der als Drall- bzw. Simplexdüse ausgebildeten Einspritzdüse 7 eintritt. Aufgrund der hohen Geschwindigkeit des Öls im Bereich des Ringspalts 28 werden Lufteinschlüsse vom Öl mitgerissen, so daß sich keine größeren Luftblasen bilden können. Zur Erhöhung der Betriebssicherheit kann ein weiteres, im Bereich des Austrittsquerschnitts des Druckstutzens 9 angeordnetes Ölfilter 29a vorgesehen sein. Hiermit läßt sich eine Vorfilterung des Öls erreichen, so daß auch bei kleinen Spaltweiten in der Größenordnung von 1/10 mm im Bereich der Drosselstelle 18 keine Betriebsstörungen zu befürchten sind.

Der grundsätzliche Aufbau der Anordnung gemäß Figur 2 entspricht der vorstehend beschriebenen Anordnung. Für gleichbleibende Teile finden daher gleichbleibende Bezugszeichen Verwendung. Bei der Ausführung gemäß Figur 2 ist der den Druckraum 23 einschließende Doppelbalg 24 einerseits durch den Düsenhalter 8 und andererseits durch einen verschiebbaren Ring 30 begrenzt. Der Düsenhalter 8 ist hierbei im Gegensatz zur Ausführung gemäß Figur 1 mittels eines hemdartigen Ansatzes bzw. einer aufgezogenen Muffe 68 oder dergleichen unverrückbar am stationär angeordneten Düsenstock 6 befestigt. Der Ring 30 bildet hierbei das verschiebbare Stellglied, das zur Einstellung einer im Bereich des Strömungswegs der Luft vorgesehenen, durch eine Einschnürung 14 und eine dieser zugeordneten, verschiebbaren Blende 13 gebildeten Drosselstelle 12 und einer im Bereich des Strömungswegs des Öls vorgesehenen Drosselstelle 18 dient. Im Gegensatz zur Ausführung gemäß Figur 1 ist bei der Anordnung gemäß Figur 2 der vom Brennerrohr 4 begrenzte Verbrennungsluftkanal durch ein den Düsenstock 6 und den Düsenhalter 8 mit Radialabstand umfassendes Luftführungsrohr 69 in einen den Radialschlitzen der Stauscheibe 10 zugeordneten Primärluftkanal 5a und einen dem Ringspalt 11 zwischen Stauscheibe 10 und Brennerrohr 4 zugeordneten Sekundärluftkanal 5b unterteilt. Das Luftführungsrohr 69 ist dabei so angeordnet, daß im Bereich der Einschnürung 14 eine Aufteilung des Luftstroms erfolgen kann. Die durch den das Stellglied bildenden Ring 30 zu bewerkstelligende Dosierung der Luft erfolgt hierbei durch Absperrung des Sekundärluftkanals 5b. Hierzu ist das Luftführungsrohr 69 mit dem Ring 30 fest verbunden und im Bereich seines Außenumfangs mit der der Einschnürung 14 zugeordneten Blende 13 versehen. Der Eingang in den Primärluftkanal 5a bleibt von der Blende 13 unberührt, was auch bei einem niedrigen Gesamtluftdurchsatz einen hohen Primärluftanteil hieran ergibt und damit eine gute Vernebelung sicherstellt. Der Ringspalt 11 zwischen Stauscheibe 10 und Brennerrohr 4 braucht bei dieser Ausführung nicht verändert zu werden. Die Stauscheibe 10 kann hier daher stationär angeordnet sein. Im dargestellten Ausführungsbeispiel ist die Stauscheibe 10 am Brennerrohr 4 festgelegt. Das Luftführungsrohr 69 ist hier bis zur Stauscheibe 10 durchgeführt. Zur Bewerkstelligung der erforderlichen Bewegbarkeit des Luftführungsrohrs 69 ist dieses einfach als zweiteiliges Teleskoprohr ausgebildet. Es wäre auch denkbar, die Stauscheibe 10 auf dem vorderen Ende des Luftführungsrohrs 69 aufzunehmen, so daß dieses einteilig ausgebildet sein könnte und sich gleichzeitig eine Einstellbarkeit des Spalts 11 zwischen Stauscheibe 10 und Brennerrohr4 ergäbe.

Die den Düsenstock 6 mit dem Düsenhalter 8 verbindende Muffe 68 ist hierbei im Stellbereich des Rings 30 einfach mit Schlitzen 31 versehen, durch die am Ring 30 befestigte Halter 32 hindurchgreifen, an denen das Luftführungsrohr 69 befestigt ist. Der Ring 30 ist mittels einer Rückstellfeder in Form eines Einfachbalgs 33 entgegen der Wirkung des Druckraums 23 am Düsenstock 6 abgestützt. Der Einfachbalg 33 dichtet den vom Druckstutzen 9 gespeisten und daher unter Pumpendruck, der auch am Ring 30 angreift, stehenden Strömungsweg des Öls in Form des die stabförmige Heizeinrichtung 15 umgebenden Kanals 16 nach außen ab, so daß durch die Schlitze 31 kein Öl austreten kann.

Der durch den Kanal 16 gebildete Ölströmungsweg führt hierbei zwischen der stabförmigen Heizeinrichtung 15 und dem diese hier mit Radialspiel umgebenden Rohr 26 hindurch, das zur Bildung der Drosselstelle 18 mit einem die düsenkopfseitige Stirnseite der Heizeinrichtung 15 hintergreifenden Bund versehen ist. Das gegenüberliegende Ende des Rohrs 16 hintergreift den Ring 30 und ist mittels der Schließfeder 21 hieran abgestützt. Der Zwischenraum zwischen dem Rohr 26 und dem eine Kältemittelfüllung aufweisenden Doppelbalg 24 ist vom Strömungsweg des Öls aus zugänglich und ist daher mit Öl gefüllt. Das vordere Ende des Rohrs 26 liegt dichtend an der Wandung einer zugeordneten Bohrung des Düsenhalters 8 an, so daß der gesamte Öldurchsatz über die Drosselstelle 18 laufen muß. Die stehende Ölfüllung zwischen Rohr 26 und Doppelbalg 24 gewährleistet eine zuverlässige Wärmeleitung. Bei Wärmeabgabe durch die zentral angeordnete Heizeinrichtung 15 erfolgt hierbei eine Erwärmung des den die Heizeinrichtung 15 direkt umgebenden Kanal 16 durchströmenden Öls, das einen Teil der Wärme an das Rohr 26 ableitet, von dem die Wärme mittels der oben genannten Ölfüllung auf den Doppelbalg 24 übertragen wird. Das infolge Erwärmung sich ausdehende Kältemittel in der Druckkammer 23 wirkt auf den hier das Stellglied bildenden Ring 30, wodurch die Schließkraft der Schließfeder 21 erhöht wird und damit das Rohr 26 stärker in Richtung Abdichten der Drosselstelle 18 beaufschlagt wird. Gleichzeitig wird hierbei auch eine entsprechende Bewegung des Luftführungsrohrs 69 und damit der Blende 13 bewerkstelligt. Zweckmäßig erfolgt die kräftemäßige Auslegung bezogen auf einen vorgegebenen Pumpendruck hierbei so, daß die durch den Stillstandsdruck innerhalb der Druckkammer 23 hervorgerufene, auf den Ring 30 wirkende Kraft größer als die Kraft der Schließfeder 21 ist, so daß sich das Stellglied in der Stillstandstellung nicht in einer der Vollast sondern in einer der Minimallast entsprechenden Stellung befindet, was die Anzahl der erforderlichen Bewegungen des Balgs 24 und des Balgs 33 reduzieren kann und gleichzeitig sicherstellt, daß die Dichtfläche des beweglichen Rohrs 26 bei Wegfall des Pumpendrucks die Drosselstelle 18 nach Art eines Schnellschlußventils schlagartig zumacht, womit ein Nachspritzen zuverlässig vermieden wird. Das gilt selbstverständlich auch für die übrigen Ausführungsformen. Eine Energiezufuhr zur Heizeinrichtung 15 führt demnach auch bei dieser Ausführungsform nicht nur zu einer Reduzierung der Viskosität des Öls, sondern gleichzeitig auch zu einer Absenkung des Drucks des an der Einspritzdüse 7 anstehenden Öls und gleichzeitig zu einer Drosselung des Luftdurchsatzes.

Der grundsätzliche Aufbau der Anordnung gemäß Figur 7 entspricht der vorstehend beschriebenen Anordnung gemäß Figur 2. Die nachstehende Beschreibung der Figur 7 beschränkt sich daher im wesentlichen auf die Unterschiede, wobei für gleichbleibende Teile gleiche Bezugszeichen Verwendung finden. Bei der Anordnung gemäß Figur 7 liegt der einerseits an dem ein Stellglied bildenden Ring 30 anliegende, den Druckraum 23 begrenzende Doppelbalg 24 andererseits direkt am stationären Düsenstock 6 an. Der Bereich zwischen dem ein Stellglied bildenden Ring 30 und dem über die Muffe 68 fest mit dem Düsenstock 6 verbundenen Düsenhalter 8 ist durch den gleichzeitig als Rückstellfeder für den Ring 30 wirkenden Einfachbalg 33 abgedichtet. Die hier verwirklichte düsenstocknahe Anordnung des den Druckraum 23 begrenzenden Doppelbalgs 24 führt in vorteilhafter Weise zu vergleichsweise kleinen Stellkräften und damit zu vergleichsweise kleinen Balgdurchmessern und insgesamt zu einer kompakten Ausführung. In diesem Zusammenhang ist nämlich davon auszugehen, daß der die Heizeinrichtung 15 bildende Heizstab in seinem vorderen, düsenhalternahen Bereich wesentlich wärmer als in seinem hinteren, düsenstocknahen Bereich wirkt. Das im Druckraum 23 eingeschlossene Kältemittel wird hier daher in vorteilhafter Weise lediglich den niedrigeren, im hinteren Bereich des Heizstabs zu erwartenden Temperaturen ausgesetzt. Ein weiterer Vorteil ist darin zu sehen, daß das Kältemittel leicht in den Druckraum 23 eingefüllt werden kann. Hierzu ist der Düsenstock 6 einfach mit einer Axialbohrung 71 versehen, die mittels einer Madenschraube 72 verschließbar ist. In der Axialbohrung 71 läßt sich in vorteilhafter Weise auch ein Thermoelement 73 zum Abtasten der Temperatur im Druckraum 23 unterbringen. Die düsenstockseitige Anordnung des Thermoelements 73 ermöglicht in vorteilhafter Weise eine einfache Verlegung der Anschlüsse. Die Überwachung der Temperatur des Druckraums 23 erleichtert die Steuerung des Brennstoffdurchsatzes. Dieser wird hier zur Erzielung einer vergleichsweise kurzen Regelstrecke in Abhängigkeit von der Temperatur im Druckraum 23 geregelt, wobei die Temperaturanstiegsgeschwindigkeit im Bereich des Wärmetauschers 1 in Form einer Kaskade aufgeschaltet wird.

Die Drosselstelle 18 wird hier durch eine in den mit dem stationären Düsenstock 6 fest verbundenen Düsenhalter 8 eingelegte, mit einer zentralen Bohrung versehene Scheibe 74 und eine am gegenüberliegenden Ende des die Heizeinrichtung 15 bildenden Heizstabs angeordnete Kugel 75 begrenzt. Die die Bohrung 76 aufweisende Scheibe 74 liegt stationär an einem durch eine Schulter etc. des Düsenhalters 8 gebildeten Anschlag 77 an. Der die Heizeinrichtung 15 bildende Heizstab ist im Gegensatz zu den weiter oben geschilderten Ausführungen hier nicht fest mit dem Düsenstock 6 verbunden, sondern in axialer und radialer Richtung bewegbar angeordnet. In axialer Richtung stützt sich der Heizstab über die hiermit zusammenwirkende Schließfeder 21 an dem ein Stellglied bildenden Ring 30 ab, was ein Öffnen und Schließen der Drosselstelle 18 ermöglicht. In radialer Richtung besitzt der Heizstab soviel Spiel, daß die Kugel 75 sich selbsttätig am zugewandten Rand der Bohrung 76 zentrieren kann. Die hier vorgesehene schwimmende Anordnung des die Heizeinrichtung 15 bildenden Heizstabs ergibt daher einen zuverlässigen Dichtsitz im Bereich der Drosselstelle 18, ohne daß bei der Bearbeitung des Heizstabs eine hohe Genauigkeit erforderlich ist, was sich vorteilhaft auf den Herstellungsaufwand auswirkt. Aufgrund der stationären Anordnung der Scheibe 74 läßt sich zudem mit vergleichsweise einfachen Mitteln eine zuverlässige Abdichtung der Scheibe 74 gegenüber dem Düsenhalter 8 bewerkstelligen. Gleichzeitig ist in infolge der schwimmenden Anordnung des die Kugel 75 tragenden Heizstabs sichergestellt, daß beim Öffnen bzw. Schließen der Drosselstelle 18 keine nennenswerten Reibungskräfte zu überwinden sind, was sich ebenfalls positiv auf die Senkung der erforderlichen Stellkräfte und damit die Erzielung einer kompakten Bauweise auswirkt. Infolge der schwimmenden Anordnung des Heizstabs 15 fällt in vorteilhafter Weise auch eine düsenstockseitige Halterung des Heizstabs weg. Hierdurch ist sichergestellt, daß die volle Länge des die Heizeinrichtung 15 bildenden Heizstabs zur Wärmeübertragung an das Öl zur Verfügung steht. Die Anordnung gemäß Figur 7 kommt daher in vorteilhafter Weise mit einem vergleichsweise kleinen Heizstabdurchmesser aus, was sich ebenfalls vorteilhaft auf die Erzielung einer kompakten Bauweise und damit auf die Vermeidung von Abstrahlverlusten auswirkt. Die den schwimmend angeordneten Heizstab aufnehmende Bohrung des Düsenstocks 6 ist hier einfach mittels einer an der rückwärtigen Stirnseite des Heizstabs anliegenden, in die Düsenstockbohrung eingesetzten Metallbalgs 78 abgedichtet.

Zur Begrenzung der Stellbewegungen des Rings 30 in Richtung Erhöhung der Schließkraft im Bereich der Drosselstelle 18 ist eine vom Einfachbalg 33 umfaßte, an der in den Düsenhalter 8 eingelegten Scheibe 74 abgestützte Muffe 79 vorgesehen. Diese gibt somit die stärkste Zusammenpressung der Schließfeder 21 und damit die höchste Schließkraft im Bereich der Drosselstelle 18 vor. Zur Bildung einer heizstabseitigen, der Schließfeder 21 zugeordneten Anlageschulter ist eine auf den Heizstab aufgeschraubte Hülse 80 vorgesehen. Hierzu ist der Heizstab mit einem auf sein vorderes Ende aufgesetzten Gewindezapfen 81 versehen, auf den die Hülse 80 aufschraubbar ist und der im Bereich seiner vorderen Stirnseite die Kugel 75 aufnimmt. Die auf den Heizstab aufschraubbare Hülse 80 ist hierbei leicht abnehmbar, so daß hinter der Hülse liegende Teile, beispielsweise die Schließfeder 21, leicht austau- . schbar sind. Die vorstehend geschilderten Maßnahmen ergeben daher auch eine hohe Montagefreundlichkeit. Zur Erzielung einer großen Wärme- übergangsfläche im Bereich des zwischen der Hülse 80 und der Muffe 79 hindurchführenden Strömungswegs 16 kann die Hülse 80 im Bereich ihres Außenumfangs mit Gewindegängen 82 versehen sein.

Zur Bewerkstelligung einer störungsfreien Strömung des Öls in dem vom Doppelbalg 24 umfaßten Bereich des Strömungswegs 16 ist ein den Heizstab mit radialem Spiel umfassendes Führungsrohr 83 vorgesehen, daß am das Stellglied bildenden Ring 30 befestigt ist. Hierzu ist das Führungsrohr mit einer die schließfederseitige Kante des Rings 30 umgreifenden Klaue versehen, die somit durch die Schließfeder 21 an die dieser zugeordnete Schulter des Rings 30 angedrückt wird. Hierdurch ist sichergestellt, daß das Rohr 23 bei jeder Bewegung des Rings 30 mitgenommen wird. Das Führungsrohr 83 ergibt eine hohe Strömungsgeschwindigkeit des Öls und damit einen guten Wärmeübergang. Gleichzeitig wird hierdurch sichergestellt, daß die radial inneren Falten des Doppelbalgs 24 lediglich durch stehendes Öl ausgefüllt werden, so daß sich einerseits eine gute Wärmeübertragung an das im Rückraum 23 enthaltene Kältemittel ergibt, andererseits jedoch eine Störung der Strömung durch die Kanten des Doppelbalgs 24 unterbleibt. Gleichzeitig ergibt das Führungsrohr 23 auch eine radial innere Abstützung des Doppelbalgs 24, was eine hohe Knicksicherheit gewährleistet.

Bei der Ausführung gemäß Figur 3, die im Prinzip der Anordnung gemäß Figur 1 entspricht, ist der verschiebbare Düsenhalter 8, der hier wiederum das Stellglied zur gleichzeitigen Beeinflussung des Luftdurchsatzes und des Öldrucksdarstellt, durch Druckbeaufschlagung der Druckkammer 23 verschiebbar, die durch den Doppelbalg 24 gebildet wird, der durch einander gegenüberliegende Flächen des verschiebbaren Düsenhalters 8 und des stationären Düsenstocks 6 begrenzt wird. Hierzu ist die Druckkammer 23 über eine düsenstockseitige Bohrung 34 und eine hieran angeschlossene Druckleitung 35 mit einem außerhalb der Brennerdüse 3 angeordneten Stauraum 36 verbunden, aus welchem ein Druckmittel etwa in Form einer Hydraulikflüssigkeit, lastabhängig verdrängbar ist. Hierzu ist der Stauraum 36 im dargestellten Ausführungsbeispiel durch einen Einfachbalg 37 begrenzt, der in einer mit einem Kältemittel gefüllten Kammer 38 angeordnet ist, die mittels einer zugeordneten Heizeinrichtung 39 lastabhängig, d. h. so beheizbar ist, daß bei zu hoher Temperaturanstiegsgeschwindigkeit in dem der Brennerdüse 3 zugeordneten Wärmetauscher eine Wärmeabgabe an die Kammer 38 erfolgt. Hierdurch dehnt sich das in der Kammer 38 enthaltene Kältemittel aus, wodurch der Balg 37 zusammengedrückt und damit Hydraulikflüssigkeit aus dem Stauraum 36 verdrängt und in die Druckkammer 23 eingespeist wird. Die in die Druckkammer 23 eingespeiste Hydraulikflüssigkeit führt zu einer Ausdehnung des Doppelbalgs . 24 und damit zu einer Verschiebung des verschiebbar gelagerten, hier das Stellglied bildenden Düsenhalters 8 entgegen der Kraft einer düsenstockseitig abgestützten Rückstellfeder 40. Die Bewegung des hier das Stellglied bildenden Düsenhalters 8 wird in Figur 1 entsprechenderweise zur Beeinflussung des Öldrucks im Bereich hinter der Drosselstelle 18 und des Luftdurchsatzes verwendet. Auf die entsprechenden Ausführungen im Zusammenhang mit Figur 1 kann daher zur Vermeidung von Wiederholungen Bezug genommen werden. Bei der Ausführung gemäß Figur 3 ist ebenfalls eine durch einen zentral angeordneten Heizstab gebildete Heizeinrichtung 15 zur Heizung des den Kanal 16 durchsetzenden Öls und damit zur Viskositätsreduzierung des Öls vorgesehen. Die dem Ringspalt 16 zugeordnete Heizeinrichtung 15 und die der den Stauraum 36 aufnehmenden Kammer 38 zugeordnete Heizeinrichtung 39 können zweckmäßig parallel angesteuert werden.

Bei der Ausführung gemäß Figur 4 dient der Düsenstock 6 mit Düsenhalter 8 und Einspritzdüse 7 als Stellglied, dessen Bewegung zur Beeinflussung des wirksamen Öldrucks und des Luftdurchsatzes verwendet wird Hierzu ist der Düsenstock 6 verschiebbar gelagert und über eine Stange 41 mit der beweglichen Wandung 42 einer außerhalb der Brennerdüse 3 angeordneten Druckkammer 43 verbunden. Die Druckkammer 43 ist mit einer Kältemittelfüllung versehen, deren Temperatur mittels einer zugeordneten Heizeinrichtung 44 lastabhängig beeinflußbar ist. Die Heizeinrichtung 44 kann hierzu parallel zu einer im Bereich des Düsenhalters 8 vorgesehenen Heizeinrichtung 15 zur Beeinflussung.der Temperatur und damit der Viskosität des die Brennerdüse 3 durchsetzenden Heizöls angesteuert sein. In die Druckkammer 43 ragt ein Balg 45 hinein, dessen kammerseitige Stirnwand die bewegliche Kammerwandung 42 bildet und mit der Stange 41 verbunden ist.

Der Balg 45 wird infolge einer Ausdehnung des Kältemittels im Druckraum 43 zusammengedrückt und umgekehrt. Die Rückstellbewegung wird durch eine Rückstellfeder 46 unterstützt. Anstelle der hier verwendeten Balganordnung könnte selbstverständlich auch eine Zylinder-Kolbenanordnung Verwendung finden. Die Bewegungen der Wandung 42 werden über die Stange 41 auf das Stellglied übertragen. Die Steuerung der Verbrennunglluft kann über eine am Düsenstock 6 befestigte, mit einer zugeordneten, luftrohrseitigen Einschnürung zusammenwirkenden Blende erfolgen oder, wie hier über ein vom Düsenstock 6 mitgenommenes Gestänge 47 oder eine elektrische, optische oder pneumatische Abtastung oder dergleichen auf eine entsprechende Dosiereinrichtung übertragen werden. Zur Beeinflussung des für die Einspritzung maßgebenden Öldrucks ist im dargestellten Ausführungsbeispiel ein Regulierventil 48 vorgesehen, das im Bereich eines an den Düsenstock 6 angesetzten Einlaßstutzens 49 angeordnet ist, der über einen beweglichen Schlauch 50 mit einer hier nicht näher dargestellten Pumpe verbunden ist. Das Regulierventil 48 ist mit einem Regulierhebel 51 versehen, der mit einer stationären Anlaufkante zusammenwirkt. Im dargestellten Ausführungsbeispiel greift der Regulierhebel 51 hierzu einfach durch eine zugeordnete Ausnehmung einer Lasche 52 hindurch, die am Gehäuse der Druckkammer 43 befestigt ist, welche stationär am Ölbrennergehäuse festgelegt sein kann. Bei einer Bewegung des Düsenstocks wird der Regulierhebel 51 verschwenkt und damit der Öldruck entsprechend reduziert oder erhöht.

Bei der Ausführung gemäß Figur 5 dient der Öldruck als Führungsgröße für das Stellglied zur Beeinflussung des Luftdurchsatzes. Die Viskosität des Öls kann durch eine parallel hierzu angesteuerte Heizeinrichtung beeinflußt werden. Das Stellglied wird bei dieser Ausführungsform durch den Düsenhalter 8 gebildet, der gegenüber dem stationären Düsenstock 6 und Düsenhalter 8 ist hier ein die zentral angeordnete Heizeinrichtung 15 umgebender Einfachbalg 52 vorgesehen, der eine Druckkammer 53 einschließt, in welche der den Strömungsweg des Öls bildende, durch den Druckstutzen 9 beaufschlagte Kanal 16 einmündet und die daher direkt mit Heizöl beaufschlagt wird. Die Druckkammer 53 steht über einen Ringspalt 54 direkt in Verbindung mit dem Raum 55 vor der Einspritzdüse 7. Der Querschnitt des Ringspalts 54 ist hier so bemessen, daß hierdurch keine oder eine fest vorgegebene Drosselwirkung entsteht. Der Druck des den Druckraum 53 beaufschlagenden Heizöls bewerkstelligt eine Vergrößerung bzw. Verkleinerung der Druckkammer 23, die sich durch eine Ausdehnung bzw. Kontraktion des Balgs 52 und damit durch entsprechende Verschiebungen des verschiebbar gelagerten, das Stellglied bildenden Düsenhalters 8 äußern. Der Öldruck wird hierbei im Bereich vor der Druckkammer 53 lastabhängig eingestellt, so daß der das Stellglied bildende Düsenhalter 8 lastabhängige Bewegungen durchführt, die zur lastabhängigen Steuerung diverser Steuergrößen abgegriffen werden können. Hierzu ist im Bereich des von einer Pumpe 56 beaufschlagten Druckstutzens 9 ein Regulierventil 57 vorgesehen, das mittels eines über einen Regler 58 lastabhängig angesteuerten Stellmotors 59 verstellbar ist. Die Ansteuerung des Stellmotors 59 kann parallel zur Ansteuerung der zur Viskositätsreduzierung vorgesehenen Heizeinrichtung 15 erfolgen.

In einer anderen Ausführungsform könnte das Regulierventil 57 auch im Bereich des Rücklaufstutzens der Pumpe 56 angeordnet sein. Bei Anordnungen dieser Art können Pumpen mit konstantem Fördervolumen Verwendung finden. Es wäre aber auch denkbar, eine lastabhängig ansteuerbare Pumpe mit verstellbarem Fördervolumen bzw. eine mehrstufige Pumpe vorzusehen.

Bei dem der Figur 6 zugrunde liegenden Ausführungsbeispiel finden zur Drucksteuerung Magnetventile Verwendung. Hierzu ist der durch die Pumpe 56 beaufschlagte Druckstutzen 9 mit einem Entlastungsstutzen 60 versehen. Im Druckstutzen 9 und im Entiastungsstutzen_{'}60 ist jeweils ein Ventil 61 bzw. 62 angeordnet, die mittels zugeordneter Stellmagnete 63 in Öffnungs- bzw. Schließstellung bringbar sind. Die Stellmagnete 63 sind über einen Regler 58 so ansteuerbar, daß der Druck im Druckstutzen 9 hier stufenweise analog der Last, d. h. des Wärmebedarfs eines zugeordneten Wärmetauschers zu- bzw. abnimmt. Bei Vollast befindet sich das dem Entlastungsstutzen 60 zugeordnete Ventil 62 in Schließstellung. Bei Teillast ist dieses Ventil 62 ebenso wie das dem Druckstutzen 9 zugeordnete Ventil 61 geöffnet. Im dargestellten Ausführungsbeispiel ist der Einfachheit halber lediglich eine zweistufige Steuerung vorgesehen. Durch Erhöhung der Zahl der Ventile wäre jedoch eine Erhöhung der Stufenzahl möglich. Sofern eine hier durch eine Heizwendel angedeutete Heizeinrichtung 15 zur Beeinflussung der Ölviskosität vorgesehen ist, kann diese parallel zu den Stellmagneten 63 angesteuert werden, wie durch die gestrichelte Signalleitung 64 verdeutlicht ist.

## Patentansprüche

1. Kleinölbrenner mit einem Wärmetauscher (1) zugeordneten Düsenkopf (3), der mindestens eine an eine Ölversorgung angeschlossene, auf einem zentral angeordneten, an einem Düsenstock (6) festlegbaren Düsenhalter (8) aufgenommene Einspritzdüse (7) und ein die Halterung der Einspritzdüse (7) unter Bildung eines an eine Luftversorgung angeschlossenen Verbrennungsluftkanals (5) umfassendes, äußeres Brennerrohr (4) aufweist, wobei der Öldurchsatz durch die Einspritzdüse (7), die als rücklaufloser Dralldüse mit konstantem Düsenquerschnitt ausgebildet ist, und der zum momentanen Öldurchsatz gehörende Luftdurchsatz durch den Verbrennungsluftkanal (5) lastabhängig einstellbar sind und wobei ein zumindest zur Einstellung des Luftdurchsatzes dienendes, axial bewegbar angeordnetes, entgegen einer Rückstellkraft verschiebbares Stellglied vorgesehen ist, dadurch gekennzeichnet, daß im Bereich des Strömungswegs der Verbrennungsluft durch das Brennerrohr (4) mindestens eine Drosselstelle (12) vorgesehen ist, die durch eine Einschnürung (14) und eine hiermit zusammenwirkende Blende (13) gebildet wird, die vom im Düsenkopf (3) angeordneten Stellglied betätigbar ist, das über einen ebenfalls im Düsenkopf (3) konzentrisch zur Düsenachse angeordneten Balg (24 bzw. 52) an einem stationären Teil des Düsenkopfes (3) abgestützt ist und das ferner mittels einer beweglichen Begrenzung des Balgs (24 bzw. 52) verschiebbar ist, der lastabhängig und zumindest zu dem im Bereich des zur Einspritzdüse (7) hin führenden Strömungswegs vorhandenen Druck des Öls proportional stetig vergrößer- bzw. verkleinerbar ist.

2. Kleinölbrenner nach Anspruch 1, dadurch gekennzeichnet, daß der Öldurchsatz durch laufende lastabhängige Beeinflussung des Drucks und der Temperatur des an der Einspritzdüse (7) anstehenden Öls steuerbar ist, wobei der der höchsten einstellbaren Öltemperatur und dem niedrigsten einstellbaren Öldruck zugeordnete Öldurchsatz so gewählt ist, daß eine ausreichende Zerstäubungsfeinheit gewährleistet ist.

3. Kleinölbrenner nach Anspruch 1, dadurch gekennzeichnet, daß im Falle einer Aufteilung des das Brennrohr (4) durchsetzenden Luftstroms in einen eine luftaustrittsseitig angeordnete Stauscheibe (10) durchsetzenden Primärluftstrom und einen die Stauscheibe (10) umströmenden Sekundärluftstrom dieser lastabhängig einstellbar ist.

4. Kleinölbrenner nach Anspruch 3, dadurch gekennzeichnet, daß die Stauscheibe (10), deren äußerer Rand mit einer luftaustrittsseitigen Einschnürung des Brennerrohrs (4) eine Drosselstelle (11) bildet, am Stellglied (Düsenhalter 8) befestigt ist.

5. Kleinölbrenner nach Anspruch 3, dadurch gekennzeichnet, daß der Sekundärluftstrom vom Primärluftstrom durch ein konzentrisch im Brennerrohr (4) angeordnetes Luftführungsrohr (69) abgesetzt ist, das als Teleskoprohr ausgebildet ist, das einerseits zur Stauscheibe (10) führt, die stationär angeordnet ist, und andererseits am Stellglied (Ring 30) festgelegt und im Bereich seines Außenumfangs eine in den Sekundärluftstrom hineinragende, mit einer Einschnürung (14) des Brennerrohrs (4) zusammenwirkende Blende (13) trägt.

6. Kleinölbrenner nach einem der Ansprüche 3-5, dadurch gekennzeichnet, daß auf dem Düsenstock (6) ein die Einspritzdüse (7) und vorzugsweise die Stauscheibe (10) tragender Düsenhalter (8) verschiebbar gelagert ist, der zur Bildung des Stellglieds den Balg (24 bzw. 52) begrenzt, der andererseits durch den Düsenstock (6) begrenzt ist.

7. Ölbrenner nach Anspruch 6, dadurch gekennzeichnet, daß der Düsenhalter (8) fest mit dem stationären Düsenstock (6) verbunden ist und daß im Bereich der Verbindung (Muffe 68) Durchtrittsschlitze (31) für an einer das Stellglied bildenden Balgbegrenzung (Ring 30) angreifende, die Blende (13) und/oder das Luftführungsrohr (69) aufnehmende Halter (32) vorgesehen sind.

8. Kleinölbrenner nach einem der vorhergehenden Ansprüche, dadurch gekennzeichnet, daß im Bereich des Strömungswegs (Kanal 16) des Öls eine durch zwei vorzugsweise einspritzdüsennah angeordnete, mit durch das verschiebbare Stellglied (Düsenhalter 8, Ring 30) variierbarer Kraft aufeinander preßbare Dichtflächen (19 bzw. 20) gebildete Drosselstelle (18) vorgesehen ist.

9. Kleinölbrenner nach einem der Ansprüche 1-8, dadurch gekennzeichnet, daß der Balg (24) im Bereich der dem Düsenstock (6) zugewandten Seite des Stellglieds (Ring 30) angeordnet ist.

10. Kleinölbrenner nach einem der vorhergehenden Ansprüche, dadurch gekennzeichnet, daß der Balg (24) als vorzugsweise zylinderförmiger Doppelbalg ausgebildet ist.

11. Kleinölbrenner nach einem der vorhergehenden Ansprüche, dadurch gekennzeichnet, daß der am Stellglied (Düsenhalter 8, Ring 30) angreifende Balg (24) mit einem Druckmittel beaufschlabar ist, das lastabhängig aus einem vorgeordneten Stauraum (36) verdrängbar ist.

12. Kleinölbrenner nach einem der vorhergehenden Ansprüche, dadurch gekennzeichnet, daß der am Stellglied (Düsenhalter 8, Ring 30) angreifende Balg (24) mit einer Kältemittelfüllung versehen ist, die lastabhängig erwärmbar ist.

13. Kleinölbrenner nach einem der vorhergehenden Ansprüche, dadurch gekennzeichnet, daß die den Luftdurchsatz und den Öldurchsatz beeinflussende Bewegung des Stellglieds (Düsenhalter 8, Ring 30) mittels der lastabhängig veränderbaren Temperatur des der Einspritzdüse (7) zugeführten Öls steuerbar ist.

14. Ölbrenner nach Anspruch 12, dadurch gekennzeichnet, daß zur Beheizung des Öls eine vorzugsweise zentral angeordnete, vom Balg (24 bzw. 52) umfaßte Heizeinrichtung (15) vorgesehen ist, die lastabhängig mit Energie versorgbar ist.

15. Kleinölbrenner nach Anspruch 14, dadurch gekennzeichnet, daß die dem Öl zugeordnete Heizeinrichtung (15) über das hieran vorbeigeführte Öl in Wärmeleitkontakt mit dem eine Kältemittelfüllung aufnehmenden Balg (24) bringbar ist.

16. Kleinölbrenner nach Anspruch 14 oder 15, dadurch gekennzeichnet, daß der die Heizeinrichtung (15) bildende Heizstab in axialer und radialer Richtung beweglich angeordnet ist und ein mit einem stationär angeordneten Dichtsitz (Scheibe 74) zusammenwirkendes Schließorgan (Kugel 75) trägt.

17. Kleinölbrenner nach Anspruch 15 oder 16, dadurcn gekennzeichnet, daß der von einem im Bereich des Düsenstocks (6) einmündenden, an eine Pumpe angeschlossenen Druckstutzen (9) zur Einspritzdüse (7) führende Strömungsweg (Kanal 16) des Öls im Bereich zwischen der zentral angeordneten Heizeinrichtung (15) und dem diese umgebende Balg (24) hindurchgeführt ist.

18. Kleinölbrenner nach einem der vorhergehenden Ansprüche, dadurch gekennzeichnet, daß im Bereich des düsenstockseitigen Abschnitts des zur Einspritzdüse (7) führenden Strömungswegs des Öls mindestens ein Ölfilter (29 bzw. 29a) angeordnet ist.

19. Kleinölbrenner nach einem der Ansprüche 14-18, dadurch gekennzeichnet, daß die eine Dichtfläche (20) der Drosselstelle (18) am düsenstockseitigen Ende eines zwischen der Heizeinrichtung (15) und der Druckkammer (23) angeordneten, aus wärmeleitfähigem Material bestehenden, verschiebbaren Rohrs (26) vorgesehen ist, das mittels einer vorzugsweise durch eine Schließfeder (21) aufbringbaren Schließkraft in Schließrichtung beaufschlagbar ist.

20. Kleinölbrenner nach Anspruch 19, dadurch gekennzeichnet, daß die rohrseitige Dichtfläche (20) eine zugeordnete Dichtfläche (19) des verschiebbaren Düsenhalters (8) hintergreift und daß das der Dichtfläche (20) gegenüberliegende Rohrende eine Gegenfläche des stationären Düsenstocks (6) hintergreift und mittels der Schließfeder (21) hieran abgestützt ist.

21. Kleinölbrenner nach Anspruch 19 oder 20, dadurch gekennzeichnet, daß das Rohr (26) mit Wärmeleitkontakt an der hiergegen abgedichteten Heizeinrichtung (15) anliegt.

22. Kleinölbrenner nach Anspruch 19 oder 20, dadurch gekennzeichnet, daß das Rohr (26) mit radialem Spiel auf der Heizeinrichtung (15) angeordnet und gegenüber dem stationären Düsenhalter (8) abgedichtet ist und mit seiner Dichtfläche eine zugeordnete Dichtfläche der zentral angeordneten Heizeinrichtung (15) hintergreift und daß das der Dichtfläche gegenüberliegende Ende des Rohrs (26) das gegenüber dem stationären Düsenhalter (8) bewegbare Stellglied (Ring 30) hintergreift und mittels der Schließfeder (21) hieran abgestützt ist.

23. Kleinölbrenner nach Anspruch 22, dadurch gekennzeichnet, daß die dem Stillstandsdruck des Balgs (24) entsprechende Kraft größer als die Kraft der Schließfeder (21) ist.

24. Kleinölbrenner nach Anspruch 23, dadurch gekennzeichnet, daß das Stellglied (30) mittels eines die Schließfeder (21) umfassenden Einfachbalgs (33) mit einem dem Doppelbalg (24) gegenüberliegenden, stationären Bauteil (Düsenstock 6, Düsenhalter 8) verbunden ist.

25. Kleinölbrenner nach einem der Ansprüche 19-24, dadurch gekennzeichnet, daß das Rohr (6) eine an seine Dichtfläche sich anschließende Verlängerung (27) aufweist, die einen ein der Einspritzdüse (7) vorgeordnetes Sieb (29) umfassenden, an die Drosselstelle (18) sich anschließenden Ringspalt (28) abgrenzt.

26. Kleinölbrenner nach einem der Ansprüche 1-7, dadurch gekennzeichnet, daß der Balg (52) einen Auslaßspalt (54) mit konstantem Querschnitt aufweist und mit Öl beaufschlagbar ist, dessen Druck im Bereich vor dem Balg (52) lastabhängig steuerbar ist.

27. Kleinölbrenner nach Anspruch 26, dadurch gekennzeichnet, daß der Balg (52) als Innenraum eines vom Öl durchströmten Einfachbalgs (52) ausgebildet ist.

28. Kleinölbrenner nach Anspruch 26 oder 27, dadurch gekennzeichnet, daß in dem einer Pumpe (56) nachgeordneten Druckstutzen (9) und/oder Rücklaufstutzen (60) jeweils mindestens ein Steuerventil (57 bzw. 61 bzw. 62 bzw. 48) vorgesehen ist, das lastabhängig steuerbar ist.

29. Kleinölbrenner nach Anspruch 28, dadurch gekennzeichnet, daß das Steuerventil (48) mit dem Stellglied, vorzugsweise mit dem das Stellglied bildenden, verschiebbaren Düsenstock (6) verbunden ist und ein Schaltglied (51) aufweist, das mit einem stationären Element (52) zusammenwirkt.

30. Kleinölbrenner nach Anspruch 29, dadurch gekennzeichnet, daß das Steuerventil (57) mittels eines lastabhängig ansteuerbaren Stellmotors (59) verstellbar ist.

31. Kleinölbrenner nach Anspruch 29, dadurch gekennzeichnet, daß vom Druckstutzen (9) ein Entlastungsstutzen (60) abzweigt und daß zumindest der Entlastungsstutzen (60) mittels mindestens eines lastabhängig ansteuerbaren Ventils (62) absperrbar ist.

32. Kleinölbrenner nach einem der Ansprüche 28 bis 31, dadurch gekennzeichnet, daß die Pumpe (56) als lastabhängig ansteuerbare, vorzugsweise mehrstufige Pumpe ausgebildet ist.

## Claims

1. A light duty oil burner comprising a nozzle head (3) associated with a heat exchanger (1), said nozzle head having at least one injection nozzle (7) mounted on a centrally positioned nozzle holder (8) able to be fixed on a nozzle mount (6) and an outer burner tube (4) placed round the support means of the injection nozzle (7) with the formation of a combustion air duct (5) connected with an air supply whereby the oil flow rate through the injection nozzle (7), that is in the form of a non-return spin nozzle with a constant nozzle cross section, and the air flow rate in keeping with the instantaneous oil flow rate, through the combustion air duct (5) may be controlled in keeping with the load and whereby at _{'}least the air flow rate being adjusted by the motion of an axially movable servo member, which is able to be displaced against a return force, characterized in that there is at least one choke (12) in region of the flow path of the combustion air through the burner tube (4), such choke being formed by a constriction (14) and a baffle member (13) working therewith and which is able to be operated from said servo member arranged in the nozzle head (3) and which is further supported by a bellows (24 or 52) which is as well placed within the nozzle head (3), concentrically in relation to the axis of the nozzle, on a stationary part of the nozzle head (3), said servo member is able to be moved by means of a mobile confine of the bellows (24 or 52) which is able to become larger or smaller continously load-dependent and at least in proportion to the oil pressure on the oil flow path at the injection nozzle (7).

2. The light duty oil burner as claimed in claim 1 characterized in that the oil flow rate is controlled by continuously influencing, in a load- dependent way, the pressure and the temperature of the oil delivered to the injection nozzle (7), the oil flow rate corresponding to the highest possible temperature setting for the oil and to the lowest possible setting for the oil pressure being such that a sufficiently fine atomizing action is assured.

3. The light duty oil burner as claimed in claim 1 characterized in that in the case of a division of the air flow through the burner tube (4) into a primary air flow passing through a baffle plate (10) placed on the air outlet side and a secondary air flow passing round the baffle plate (10) the latter air flow is adjusted in accordance with the load.

4. The light duty oil burner as claimed in claim 3 characterized in that the baffle plate (10), whose outer edge forms a choke (11) with a constriction on the air outlet side of the burner tube (4), is fixed to the servo member (nozzle holder 8).

5. The light duty oil burner as claimed in claim 3 characterized in that the secondary air flow is separated from the primary one by an air guide tube (69) placed concentrically in the burner tube (4), said guide tube being in the form of a telescoping tube, that on the one hand leads to the baffle plate (10), which is stationary, and on the other hand is fixed on the servo member (ring 30) and at its outer edge carries a baffle member (13) projecting into the secondary air flow and cooperating with a constriction (14) in the burner tube (4).

6. The light duty oil burner as claimed in anyone of the claims 3 to 5 characterized in that a nozzle holder (8), that carries the injection nozzle (7) and preferably the baffle plate (10), is slidingly supported on the nozzle mount (6), said nozzle holder (8) limiting the bellows (24 or 52) to form the servo member, said bellows being delimited on the opposite side by the nozzle mount (6).

7. The light duty oil burner as claimed in claim 6 characterized in that the nozzle holder (8) is fixedly joined to the stationary nozzle mount (6) and in that at the connection (sleeve 68) there are passage slots (31) for a holder (32) acting on a bellows limit or confine (ring 30) forming the servo member, said holder bellows receiving the baffle member (13) and/or the air guide tube (69).

8. The light duty oil burner as claimed in anyone of the claims hereinbefore characterized in that on the flow path (duct 16) of the oil there is a choke (18) formed by two sealing faces (19 and 20) that are preferably placed near the injection nozzle and are pressed towards each other by a force that may be varied by the sliding servo member (nozzle holder 8 and ring 30).

9. The light duty oil burner as claimed in anyone of the claims 1 to 8 characterized in that the bellows (24) is placed on the side of the servo member (ring 30) facing the nozzle mount (6).

10. The light duty oil burner as claimed in anyone of the claims hereinbefore characterized in that the bellows (24) preferably is a cylindrical double bellows (24).

11. The light duty oil burner as claimed in anyone of the claims hereinbefore characterized in that the bellows (24) acting on the servo member (nozzle holder 8 and ring 30) is acted upon by a fluid under pressure that is able to be displaced from an upstream pressure build up space (36) in a way dependent on the load.

12. The light duty oil burner as claimed in anyone of the claims hereinbefore characterized in that the bellows (24) acting on the servo member (nozzle holder 8 and ring 30) has a filling of refrigerant, that is heated in a way dependent on the load.

13. The light duty oil burner as claimed in anyone of the claims hereinbefore characterized in that the motion of the servo member (nozzle holder 8 and ring 30) influencing the air flow rate and the oil flow rate is adapted to be controlled by the temperature, which changes with the load, of the oil supplied to the injection nozzle (7).

14. The light duty oil burner as claimed in claim 12 characterized in that there is a heating device (15) placed within the bellows (24 or 52) and preferably centrally arranged, said device being supplied with energy in a way dependent on the load.

15. The light duty oil burner as claimed in claim 14 characterized in that the heating device (15) for the oil is able to be put in the thermal contact with the bellows (24) filled with refrigerant by way of the supplied oil.

16. The light duty oil burner as claimed in claim 14 or 15 characterized in that the heating rod forming the heating device (15) is placed so that it may be moved axially and radially and carries a closing member (ball 75) cooperating with a stationary sealing face (disk 74).

17. The light duty oil burner as claimed in claim 15 or 16 characterized in that the oil flow path (duct 16) running from a pressure connector (9) opening at the nozzle mount (6) and connected to a pump, to the injection nozzle (7) runs through the centrally placed heating device (15) and the bellows (24) placed round it.

18. The light duty oil burner as claimed in anyone of the claims hereinbefore characterized in that there is at least one oil filter (29 or 29a) at the nozzle mount end of the oil flow path running to the injection nozzle (7).

19. The light duty oil burner as claimed in claim 14 to 18 characterized in that the one sealing face (20) of the choke (18) at the nozzle mount end of a sliding tube (26) is placed between the heating device (15) and the pressure chamber (23) and made of thermally conducting material, said tube (26) being acted upon by a closing force in the closing direction, such force being preferably produced by a closing spring (21).

20. The light duty oil burner as claimed in claim 19 characterized in that the sealing face (20) on the tube fits round a mating sealing face (19) on the sliding nozzle holder (8) and in that the tube end opposite to the sealing face (20) fits round an opposite face on the stationary nozzle mount (6) and is kept thereon by way of the closing spring (21).

21. The light duty oil burner as claimed in claim 19 or 20 characterized in that the tube (26) rests with thermal contact on the heating device (15) sealed thereagainst.

22. The light duty oil burner as claimed in claim 19 or 20 characterized in that the tube (26) placed on the heating device (15) with radial play and has a seal between it and the stationary nozzle holder (8) and has its sealing face fitting round a mating sealing face on the centrally placed heating device (15) and in that the end, opposite to the sealing face, of the tube (26) fits round the servo member (ring 30) able to be moved in relation of the stationary nozzle holder (8) and is kept in contact therewith by the closing spring (21).

23. The light duty oil burner as claimed in claim 22 characterized in that the force corresponding to the steady state pressure of the bellows (24) is greater than the force of the closing spring (21).

24. The light duty oil burner as claimed in claim 23 characterized in that by way of a simple bellows (33) placed around the closing spring (21) the servo member (30) is joined to a stationary part (nozzle mount 6, nozzle holder 8) placed opposite the double bellows (24).

25. The light duty oil burner as claimed in any one of the claims 19 to 24 characterized in that the tube (6) has an extension (27) adjoining its sealing face, said extension delimiting a ring-like gap (28) placed round a sieve (29) upstream from the injection nozzle (7), said gap (28) adjoining the choke (18).

26. The light duty oil burner as claimed in any one of the claims 1 to 7 hereinbefore characterized in that the bellows (52) has an outlet gap (54) with a constant cross section and is supplied with oil whose pressure upstream from the bellows (52) is controlled in a way dependent on the load.

27. The light duty oil burner as claimed in claim 26 characterized in that the bellows (52) is in the form of the space within a simple bellows (52) having the oil flowing through it.

28. The light duty oil burner as claimed in claim 26 or 27 characterized in that in the pressure connector (9) downstream from the pump (56) and/or of the return connector (60) there is in each case at least one control valve (57, 61, 62 or 48), that is controlled in a way dependent on the load.

29. The light duty oil burner as claimed in claim 28 characterized in that the control valve (48) is joined to the servo member and more specially to the sliding nozzle mount (6) forming the servo member, and has a switching member (51), that cooperates with a stationary element (52).

30. The light duty oil burner as claimed in claim 29 characterized in that the control valve (57) is adjusted by means of a servo motor (59) that is driven in a way dependent on the load.

31. The light duty oil burner as claimed in claim 29 characterized in that there is a relief connector (60) branching off from the pressure connector (9) and in that at least the relief connector (60) may be shut off by way of at least one valve (62) that is controlled in a way dependent on the load.

32. The light duty oil burner as claimed in any one of the claims 28 to 31 characterized in that the pump (56) is in the form of a pump that is controlled in accordance with the load and more specially is in the form of a multistage pump.

## Revendications

1. Brûleur à huile de petite capacité avec une tête d'injecteur (3) adjointe à un échangeur de chaleur (1), tète qui présente au moins un injecteur (7) relié à une alimentation en huile et fixé par un support d'injecteur (8) de position centrale fixable sur un porte-injecteur (6) et une rampe à brûleur (4) externe comprenant le support de l'injecteur (7) formant un canal d'air de combustion (5) relié à une alimentation en air, dans lequel le débit d'huile est réglable par l'injecteur (7) sous forme d'injecteur de torsion sans retour à section constante et le débit d'air gui correspond au débit d'huile momentané est réglable par le canal d'air de combustion (5) en fonction de la charge et dans lequel est prévu un vérin déplaçable contre une force de rappel, servant au moins à régler le débit d'air, à déplacement axial, caractérisé en ce que dans la zone de passage du flux d'air de combustion dans la rampe à brûleur (4) il est prévu au moins un étranglement (12) formé par une striction (14) et un obturateur (13) agissant avec celle-ci que l'on peut actionner par le vérin positionne dans la tête d'injecteur (3), vérin qui est soutenu par un soufflet (24 ou 52) positionné également dans la tête d'injecteur (3) de manière concentrique à l'axe de l'injecteur à une pièce fixe de la tête de l'injecteur (3) et qui est, en outre, déplaçable par une limitation du mouvement du soufflet (24 ou 52), en fonction de la charge et que l'on peut toujours au moins réduire ou grossir proportionnellement à la pression de l'huile présente dans la zone du passage du flux conduisant à l'injecteur (7).

2. Brûleur à huile de petite capacité selon la revendication 1 caractérisé en ce que le débit d'huile est réglable selon la charge par une constante influence de la pression et de la température de l'huile au niveau de l'injecteur (7) et dans lequel le débit d'huile correspondant à la température de l'huile la plus haute et à la pression d'huile la plus basse est choisi de telle sorte à assurer une finesse de pulvérisation suffisante.

3. Brûleur à huile de petite capacité selon la revendication 1 caractérisé en ce que, dans le cas où le flux d'air passant dans la rampe à brûleur (4) est divisé en un courant d'air primaire passant par un réducteur de pression (10) placé du côté de la sortie d'air et en un courant d'air secondaire contournant le réducteur de pression (10), celui- ci est réglable en fonction de la charge.

4. Brûleur à huile de petite capacité selon la revendication 3 caractérisé en ce que le réducteur de pression (10) dont le bord externe forme un étranglement (11) avec une striction de la rampe à brûleur (4) du côté de la sortie de l'air est fixé au vérin (support d'injecteur 8).

5. Brûleur à huile de petite capacité selon la revendication 3 caractérisé en ce que le courant d'air secondaire est décalé par rapport au courant d'air primaire par une conduite d'air (69) concentrique dans la rampe à brûleur (4), conduite qui a la forme d'un tube télescopique qui mène d'une part au réducteur de pression (10) stationnaire et est fixé d'autre part au vérin (bague 30) et porte dans sa circonférence externe un obturateur (13) pénétrant dans le courant d'air secondaire et agissant avec une striction (14) de la rampe à brûleur (4).

6. Brûleur à huile de petite capacité selon l'une des revendications 3 à 5 caractérisé en ce que est monté sur le porte-injecteur (6) un support d'injecteur (8) déplaçable portant l'injecteur (7) et de préférence le réducteur de pression (10), support qui limite le soufflet (24 ou 52) pour former le vérin, qui d'autre part est limité par le porte-injecteur (6).

7. Brûleur à huile selon la revendication 6 caractérisé en ce que le support d'injecteur (8) est relié de manière fixe au porte-injecteur (6) et que dans la zone de liaison (manchon 68) sont prévues des fentes de passage (31) pour des supports (32) agissant sur la limitation du soufflet (bague 30) formant le vérin et supportant l'obturateur (13) et/ou la conduite d'air (69).

8. Brûleur à huile de petite capacité selon l'une des revendications ci-dessus caractérisé en ce que dans la zone de passage du courant (canal 16) de l'huile est prévu un étranglement (18) formé par deux surfaces hermétiques (19 ou 20) que l'on peut presser l'une sur l'autre avec une force variant suivant le déplacement du vérin (support d'injecteur 8, bague 30) et situées de préférence près de l'injecteur.

9. Brûleur à huile de petite capacité selon l'une des revendications 1 à 8 caractérisé en ce que le soufflet (24) est placé dans la zone du côté du vérin (bague 30) faisant face au porte-injecteur (6).

10. Brûleur à huile de petite capacité selon l'une des revendications ci-dessus caractérisé en ce que le soufflet (24) a, de préférence, la forme d'un double soufflet cylindrique.

11. Brûleur à huile de petite capacité selon l'une des revendications ci-dessus caractérisé en ce que le soufflet (24) s'accrochant au vérin (support d'injecteur 8, bague 30) peut être soumis à l'injection d'un produit de pression repoussable d'une chambre de retenue (36) en amont en fonction de la charge.

12. Brûleur à huile de petite capacité selon l'une des revendications ci-dessus caractérisé en ce que le soufflet (24) s'accrochant au vérin (support d'injecteur 8, bague 30) est rempli d'un réfrigérant pouvant se réchauffer suivant la charge.

13. Brûleur à huile de petite capacité selon l'une des revendications ci-dessus caractérisé en ce que le mouvement du vérin (support d'injecteur 8, bague 30) agissant sur le débit d'air et d'huile est réglable à l'aide de la température de l'huile fournie à l'injecteur (7) et variable selon la charge.

14. Brûleur à huile selon la revendication 12 caractérisé en ce qu'un dispositif de chauffage (15) placé de préférence au centre et entouré par le soufflet (24 ou 52) est prévu pour chauffer l'huile et peut être alimenté en énergie en fonction de la charge.

15. Brûleur à huile de petite capacité selon la revendication 14 caractérisé en ce que le dispositif de chauffage (15) destiné à l'huile peut être mis en contact de conduction de chaleur avec le soufflet (24) se remplissant d'un réfrigérant par l'intermédiaire de l'huile de passage.

16. Brûleur à huile de petite capacité selon les revendications 14 ou 15 caractérisé en ce que le thermoplongeur formant le dispositif de chauffage (15) peut se déplacer dans le sens axial et radial et porte un organe de fermeture (bille 75) agissant avec un joint (disque 74) stationnaire.

17. Brûleur à huile de petite capacité selon les revendications 15 ou 16 caractérisé en ce que le passage du flux (canal 16) de l'huile vers l'injecteur (7) par un tuyau de pression (9) s'ouvrant dans la zone du porte-injecteur (6) et relié à une pompe traverse dans la zone entre le dispositif de chauffage (15) situé au centre et le soufflet (24) l'entourant.

18. Brûleur à huile de petite capacité selon l'une des revendications ci-dessus caractérisé en ce que dans la zone de la section placée du côté du porte-injecteur du passage du flux de l'huile conduisant à l'injecteur (7) se trouve au moins un filtre à huile (29 ou 29a).

19. Brûleur à huile de petite capacité selon l'une des revendications 14 à 18 caractérisé en ce qu'une surface (20) du vérin (18) est prévue du côté du porte-injecteur à l'extrémité d'un tuyau (26) placé entre le dispositif de chauffage (15) et la chambre de pression (23), fabriqué dans un matériau thermoconducteur et déplaçable qui peut être soumis à une injection dans le sens de fermeture à l'aide d'une force de fermeture fournie de préférence par un ressort de fermeture (21 ).

20. Brûleur à huile de petite capacité selon la revendication 19 caractérisé en ce que la surface hermétique (20) située du côté du tuyau agrippe une surface hermétique (19) correspondante du support de l'injecteur (8) et que l'extrémité du tuyau faisant face à la surface hermétique (20) agrippe une contre-surface du porte-injecteur (6) stationnaire et y est soutenue par le ressort de fermeture (21).

21. Brûleur à huile de petite capacité selon la revendication 19 ou 20 caractérisé en ce que le tuyau (26) est en contact thermique avec le dispositif de chauffage (15) étanche.

22. Brûleur à huile de petite capacité selon les revendications 19 ou 20 caractérisé en ce que le tuyau (26) est placé sur le dispositif de chauffage (15) avec un jeu radial et est étanche par rapport au support d'injecteur (8) stationnaire et agrippe avec sa surface hermétique une surface hermétique correspondante du dispositif de chauffage (15) situé au centre et que l'extrémité du tuyau (26) faisant face à la surface hermétique agrippe le vérin mobile (bague 30) situé en face du support d'injecteur (8) stationnaire et le soutient à l'aide du ressort de fermeture (21).

23. Brûleur à huile de petite capacité selon la revendication 22 caractérisé en ce que la force correspondant à la pression d'arrêt du soufflet (24) est supérieure à la force du ressort de fermeture (21).

24. Brûleur à huile de petite capacité selon la revendication 23 caractérisé en ce que le vérin (30) est relié à un élément stationnaire (porte-injecteur 6, support d'injecteur 8) opposé au soufflet double (24) à l'aide d'un soufflet simple (33) enveloppant le ressort de fermeture (21).

25. Brûleur à huile de petite capacité selon les revendications 19 à 24 caractérisé en ce que le tuyau (6) présente sur sa surface hermétique un prolongement (27) raccordé qui limite une fente annulaire (28) raccordée à l'étranglement (18) et enveloppe un filtre (29) en amont de l'injecteur (7).

26. Brûleur à huile de petite capacité selon l'une des revendications 1 à 7 caractérisé en ce que le soufflet (52) présente une fente de sortie (54) de section constante et peut être soumis à l'injection d'huile dont la pression dans la zone du soufflet (52) est réglable en fonction de la charge.

27. Brûleur à huile de petite capacité selon la revendication 26 caractérisé en ce que le soufflet (52) a la forme de l'intérieur d'un soufflet simple (52) traversé par de l'huile.

28. Brûleur à huile de petite capacité selon les revendications 26 ou 27 caractérisé en ce que dans un tuyau de pression (9) et/ou des tuyaux de retour (60) en aval d'une pompe, il est prévu au moins une soupape de commande (57 ou 61 ou 62 ou 48) qui est réglable selon la charge.

29. Brûleur à huile de petite capacité selon la revendication 28 caractérisé en ce que la soupape de commande (48) est reliée au vérin, de préférence avec le porte-injecteur (6) déplaçable formant le vérin et présente un élément de commande (51) qui agit avec un élément stationnaire (52).

30. Brûleur à huile de petite capacité selon la revendication 29 caractérisé en ce que la soupape de commande (57) est réglable à l'aide d'un moteur de réglage (59) fonctionnant en relation avec la charge.

31. Brûleur à huile de petite capacité selon la revendication 29 caractérisé en ce qu'un tuyau de décharge (60) part du tuyau de pression (9) et qu'au moins le tuyau de décharge (60) est bloca- ble à l'aide d'au moins une soupape (62) réglable en fonction de la charge.

32. Brûleur à huile de petite capacité selon une des revendications 28 à 31 caractérisé en ce que la pompe (56) a la forme d'une pompe réglable suivant la charge et est de préférence à plusieurs étages.
